# FASCICULE DE BREVET EUROPEEN

(11) **EP 0 006 783 B1**
(45) Date de publication et mention de la délivrance du brevet: **17.03.1982**
(21) Numéro de dépôt: 79400362.4
(22) Date de dépôt: 06.06.1979
(51) Int. Cl.: B22D 11/04

(54) **Dispositif pour guider le mouvement d'oscillation d'une lingotière de coulée continue**
Vorrichtung zum Führen der oszillierenden Bewegung einer Stranggiesskokille
Device for guiding the oscillating movement of a continuous casting mould

(30) Priorité: 26.06.1978 FR 7818944
(43) Date de publication de la demande: 09.01.1980
(73) Titulaire: FIVES-CAIL BABCOCK, Société anonyme, 75383 Paris Cédex 08 (FR)
(72) Inventeur: Cazaux, Joel, F-77500 Chelles (FR)
(74) Mandataire: Fontanié, Etienne

## Description

La présente invention concerne une installation de coulée continue, et plus particulièrement un dispositif de guidage du mouvement d'oscillation de la lingotière équipant une telle installation.

On connaît déjà une installation de coulée continue courbe, et notamment pour brames, comportant une lingotière et un corset de guidage primaire du produit coulé, ledit corset étant constitué par des rouleaux montés entre deux flancs qui sont fixés sur le châssis du corset de guidage secondaire. L'extrémité supérieure des flancs porte les organes de guidage et de commande des oscillations de la lingotière. Cette dernière ne comporte pas de table d'oscillation et le corset de guidage primaire forme avec la lingotière une unité démontable et remplaçable.

Une installation de ce genre est décrite dans la demande de brevet français n° 76/36436 déposée le 3 décembre 1976 au nom de la demanderesse.

On voit que dans une telle installation les organes de guidage des oscillations de la lingotière ne sont pas protégés de l'action abrasive des poussières, ce qui entraîne leur usure prématurée.

Plusieurs solutions ont déjà été proposées pour tenter d'assurer la protection des organes de guidage du mouvement d'oscillation d'une lingotière de coulée continue.

Le brevet américain n° 3 409 070 décrit une disposition suivant laquelle les organes de guidage du mouvement d'oscillation sont logés à l'intérieur de deux cadres latéraux. Chaque cadre est couvert, côté extérieur par une plaque. Parallèlement à chacune de ces plaques est disposée, côté intérieur, une face d'une enveloppe écran qui entoure la partie inférieure de la lingotière. Afin d'autoriser le déplacement de l'enveloppe écran, un certain jeu est prévu entre la partie supérieure de celle-ci et les éléments horizontaux supérieurs des cadres. Par suite de l'existence de ce jeu l'étanchéité n'est pas assurée. Par ailleurs, si l'on désire intervenir pour procéder au remplacement d'une pièce usée, galet par exemple, on est amené à effectuer un démontage particulièrement long et minutieux.

La demande de brevet français n° 2 294 005 décrit une disposition suivant laquelle les moyens de guidage du mouvement d'oscillation sont enfermés dans un châssis de protection. Ce châssis, indépendant d'un corset de guidage primaire du produit coulé, présente la forme d'un U qui entoure la lingotière suivant trois de ses côtés. Les ailes du châssis contiennent lesdits moyens de guidage tandis que la base du U, dite « corps avant,., présente une ouverture de passage du levier de commande du mouvement d'oscillation qui est en partie contenu dans le châssis. Par suite de l'existence de cette ouverture l'étanchéité n'est pas assurée. La disposition suivant cette demande de brevet conduit à un encombrement important. Par ailleurs si l'on désire effectuer une intervention pour remplacer, par exemple, une pièce contenue dans l'une des ailes du châssis, on est conduit à démonter le châssis tout entier ce qui rend l'intervention peu pratique et par conséquent, longue et onéreuse.

Le brevet français n° 1 543 075 décrit une disposition analogue à la précédente dont elle diffère essentiellement par le fait que les moyens de commande du mouvement d'oscillation sont entièrement contenus dans le bâti en forme de U. Cela conduit à un encombrement plus important encore et accroît les difficultés d'intervention. Par ailleurs aucune étanchéité n'est prévue pour la traversée des parois du bâti par les guides de la lingotière.

L'invention a pour but d'éviter les inconvénients des dispositions connues.

Elle consiste à prévoir une disposition comprenant deux boîtiers étanches distincts, chacun d'eux contenant les moyens de guidage du mouvement d'oscillation de la lingotière afférents à un côté de celle-ci.

Elle consiste, en outre, à rendre les moyens de guidage du mouvement d'oscillation solidaires du boîtier qui les contient de manière à constituer deux unités structurelles indépendantes l'une de l'autre.

Elle consiste également à prévoir la fixation desdites unités sur un corset de guidage primaire du produit coulé, par des moyens à démontage rapide autorisant le démontage facile d'une unité et son remplacement par une autre unité, sans avoir besoin d'intervenir sur l'autre unité, ce qui présente l'avantage de réduire le temps d'arrêt de l'installation.

L'invention est particulièrement avantageuse dans le cas d'une installation suivant la demande de brevet français n° 76/36436 dont il est parlé ci- dessus. On peut alors démonter, par exemple, l'ensemble formé par la lingotière et son corset de guidage primaire du produit coulé et le remplacer par un ensemble équivalent, tandis que l'on procède à toute intervention utile sur le corset ou sur l'une et/ou l'autre des deux unités dont il est solidaire d'une façon extrêmement simple et rapide. Ces interventions peuvent être effectuées sur le plancher de coulée, à l'abri de la chaleur dégagée par l'installation.

L'invention a plus précisément pour objet un dispositif pour guider le mouvement d'oscillation d'une lingotière de coulée continue dans une installation comprenant une lingotière, un corset de guidage primaire du produit coulé, ledit corset comprenant un ensemble d'éléments de guidage dudit produit ainsi que des moyens de guidage du mouvement d'oscillation disposés de chaque côté de la lingotière, et un levier de commande des oscillations de la lingotière, ledit dispositif étant caractérisé en ce que les moyens de guidage du mouvement d'oscillation sont montés dans deux boîtiers étanches, lesdits boîtiers étant disposés de part et d'autre du corset de guidage primaire et fixés individuellement sur ce dernier, chaque boîtier formant avec les moyens de guidage qu'il contient une unité structurelle facilement démontable.

Chaque boîtier contient une barre de guidage dont les extrémités, traversant de façon étanche les parois supérieure et inférieure du boîtier, sont respectivement reliées à la lingotière et au levier de commande des oscillations, ladite barre coopérant, à l'intérieur du boîtier, avec des galets qui assurent son guidage latéral et son guidage transversal, les axes desdits galets étant montés sur les parois du boîtier.

Les galets de guidage latéral sont disposés par paires, les galets d'une même paire étant placés suivant un rayon de courbure de la trajectoire d'oscillation, tandis que les axes des galets de guidage transversal sont orientés suivant des rayons de courbure de ladite trajectoire.

Chaque paire de galets de-guidage latéral est avantageusement disposée à l'intérieur d'un évidement de la barre.

Les galets de guidage transversal sont au nombre d'au moins trois, deux de ces galets étant avantageusement disposés à l'intérieur d'évidements de la barre, le troisième, monté entre les précédents, coopérant avec une face de ladite barre.

L'extrémité supérieure de la barre, reliée à la lingotière, est constituée par une tige montée à l'intérieur d'une gaine latérale de ladite lingotière dont elle est rendue solidaire.

L'extrémité inférieure de la barre, reliée au levier de commande des oscillations, est accouplée audit levier par l'intermédiaire d'une bielle.

La bielle présente, à sa partie supérieure, la forme d'une fourche dont chaque branche comporte une encoche, lesdites encoches recevant un axe solidaire de l'extrémité inférieure de la barre, ledit axe étant maintenu dans les encoches par un crochet soumis à l'action d'un ressort, et étant libérable par l'action d'un vérin, ledit crochet, ledit ressort et ledit vérin étant solidaires de la bielle.

Il est prévu, en outre, une boîte à ressorts articulée à sa base autour d'un axe fixe et dont la partie supérieure est montée oscillante autour d'un axe solidaire de la bielle et parallèle audit axe fixe.

L'invention sera mieux comprise en se référant à la description qui suit, faite en regard des dessins annexés, concernant une forme particulière de réalisation donnée à titre d'exemple non limitatif.
La figure 1 est une vue de face d'un dispositif de guidage des oscillations de la lingotière conforme à l'invention, ce dispositif étant représenté partiellement en coupe-élévation.
La figure 2 en est une vue de côté qui est aussi représentée partiellement en coupe-élévation.

Sur les figures, on voit une lingotière 1 de coulée continue dont on a représenté le châssis, et à la sortie de laquelle le produit coulé, brame par exemple, est guidé par un corset de guidage primaire constitué par des rouleaux, tels que 2, montés entre deux flancs, tels que 3. Un seul des deux flancs 3 est représenté sur la figure 2. Sur chaque flanc 3 est fixé un boîtier étanche 4, les deux boîtiers contenant le dispositif de guidage des oscillations de la lingotière 1 qui sera décrit plus loin de façon détaillée en référence à l'un des deux boîtiers 4 représenté. Ce boîtier 4 est fixé sur le flanc 3 au moyen de deux tiges 5 traversant ledit boîtier. Chaque tige 5 rendue solidaire du boîtier 4 par une clavette 6, est fixée par une goupille 7 à une attache 8 solidaire du flanc 3. Le repère 9 désigne le levier de commande des oscillations. Ledit levier, entraîné par un mécanisme non représenté, est disposé au-dessous du boîtier 4.

Le boîtier 4 contient une barre de guidage 10 qui présente, vue de face, la forme générale d'un U. L'extrémité supérieure de la barre 10 traverse de façon étanche la paroi supérieure du boîtier 4 qui est munie à cet effet d'un joint à chicanes 11. Ladite extrémité supérieure est constituée par une tige 12 montée à l'intérieur d'une gaine latérale 13 de la lingotière 1, et qui est rendue solidaire de ladite lingotière au moyen d'une clavette 14 traversant ladite tige. L'extrémité inférieure de la barre 10 traverse de façon étanche la paroi inférieure du boîtier 4 qui est munie à cet effet d'un joint à chicanes 15. Ladite extrémité inférieure est reliée au levier 9 par l'intermédiaire d'une bielle 16. Cette dernière présente la forme d'une fourche dont chaque bras comporte à son extrémité une encoche 17, lesdites encoches recevant un axe horizontal 18 porté par'l'extrémité inférieure de la barre 10 en forme d'étrier 19. L'axe 18 est maintenu en position au fond des encoches 17 par un crochet 20 articulé en 21 sur la bielle 16 et soumis à l'action d'un ressort 22 solidaire de la bielle 16. Un vérin 23 également solidaire de la bielle 16, permet de faire basculer le crochet 20, donc de libérer l'axe 18 et par conséquent de désolidariser la barre 10 du levier 9 dont l'axe d'articulation sur la bielle 16 est désigné par le repère 24. Le repère 25 désigne une boîte à ressorts articulée à sa base autour d'un axe d'articulation 26 qui est parallèle aux axes 18, 21 et 24. L'axe 26 est monté sur un support fixe 27 qui est par exemple solidaire du châssis du corset secondaire, non représenté. La partie supérieure de la boîte 25 est articulée sur la bielle 16, autour de l'axe d'articulation 28 solidaire de celle-ci. L'axe 28, parallèle à l'axe 26, est accouplé à la boîte 25 par l'intermédiaire de montants 29.

On va maintenant décrire les organes qui, à l'intérieur du boîtier 4, assurent le guidage de la barre 10 dans le sens latéral et dans le sens transversal.

Le guidage latéral est assuré par quatre galets tels que 30 qui sont disposés par paires à l'intérieur d'évidements 31 pratiqués à travers la barre 10 au niveau des deux bras du U que forme ladite barre. Les axes de chaque galet 30, 32 par exemple, sont montés sur les parois avant et arrière du boîtier 4. Les deux galets 30 disposés dans le même évidement 31 sont placés suivant un rayon de la trajectoire d'oscillation en arc de cercle. Chaque évidement 31 comporte deux patins tels que 33 formant surface de roulement du galet correspondant.

Le guidage transversal de la barre 10 est assuré par trois galets. Deux de ces galets, 34 et 36, sont disposés à l'intérieur d'évidements 35 pratiqués dans la barre 10, à travers la base du U que forme ladite barre. Les évidements 35 sont, bien entendu, pratiqués suivant une direction opposée à celle des évidements 31. Les axes des galets 34 et 36 sont montés sur les parois latérales du boîtier 4 et ils sont orientés suivant les directions des rayons de la trajectoire d'oscillation. Le troisième galet 37 est disposé en position intermédiaire entre les précédents, son axe 38, également orienté suivant la direction d'un rayon, étant monté sur la paroi avant du boîtier 4 de telle sorte que le galet 37 coopère avec une face de la barre 10.

On voit que lorsque le levier 9 actionne la barre 10, le guidage de celle-ci est parfaitement assuré, à la fois dans le sens latéral et dans le sens transversal. Par ailleurs, la barre 10 peut être facilement déconnectée du levier 9 par simple action du vérin 23. Il est alors possible de soulever simultanément la lingotière 1, les boîtiers 4 et le corset de guidage primaire 2-3 du produit coulé. On peut également soulever la seule lingotière 1 en démontant les clavettes 14. La disposition suivant l'invention autorise également, si nécessaire, l'enlèvement des boîtiers 4 par démontage des clavettes 6 ou des goupilles 7.

Il est bien entendu que les dispositions qui viennent d'être décrites en référence à une installation de coulée continue courbe demeurent applicables à une installation de coulée continue verticale. Dans ce cas, la trajectoire d'oscillation devient rectiligne et elle peut être assimilée à un arc de cercle de rayon infini et par conséquent de courbure nulle. Les galets 30 d'une même paire sont alors placés au même niveau, tandis que les axes des galets tels que 34 deviennent horizontaux.

Bien que l'invention ait été décrite en référence à une forme particulière de réalisation, il va de soi qu'elle n'y est en rien limitée et que des modifications peuvent lui être apportées sans sortir de son domaine.

Il est par exemple possible de prévoir un plus grand nombre de galets de guidage que dans l'exemple décrit. On pourrait par exemple prévoir trois paires de galets de guidage latéral et quatre ou cinq galets de guidage transversal. Ces derniers galets devraient alors être montés de telle sorte que ceux de rang impair coopèrent avec la paroi' interne d'un évidement correspondant, et ceux de rang pair avec la surface de la barre. La forme de la barre 10 devrait alors être modifiée en conséquence.

Bien que les évidements soient particulièrement avantageux pour protéger les galets des poussières qui pourraient pénétrer dans les boîtiers, malgré les dispositions prévues pour en assurer l'étanchéité, ces évidements pourraient être évités ; chaque galet de guidage latéral coopérerait alors avec une surface latérale de la barre, et chaque galet de guidage transversal avec une face de ladite barre. La construction serait alors plus simple mais le volume du boîtier deviendrait plus important.

Le corset de guidage primaire du produit coulé pourrait différer du corset à rouleaux décrit, lesdits rouleaux étant par exemple remplacés par des plaques ou des grilles.

On pourra, bien entendu remplacer l'un quelconque des autres moyens décrits par des moyens techniquement équivalents.

L'invention couvre donc, outre l'exemple représenté, ses différentes variantes d'exécution.

## Revendications

1. Dispositif pour guider le mouvement d'oscillation d'une lingotière de coulée continue dans une installation comprenant une lingotière (1), un corset de guidage (2, 3) primaire du produit coulé, ledit corset comprenant un ensemble d'éléments (2) de guidage dudit produit ainsi que des moyens de guidage du mouvement d'oscillation disposés de chaque côté de la lingotière (1), et un levier (9) de commande des oscillations de la lingotière (1), ledit dispositif étant caractérisé en ce que les moyens de guidage du mouvement d'oscillation sont montés dans deux boîtiers étanches (4), lesdits boîtiers étant disposés de part et d'autre du corset de guidage primaire (2 et 3) et fixés individuellement sur ce dernier, chaque boîtier (4) formant avec les moyens de guidage qu'il contient une unité structurelle facilement démontable.

2. Dispositif suivant la revendication 1, caractérisé en ce que chaque boîtier (4) contient une barre de guidage (10) dont les extrémités, traversant de façon étanche les parois supérieure et inférieure du boîtier (4), sont respectivement reliées à la lingotière (1) et au levier de commande (9) des oscillations, ladite barre coopérant, à l'intérieur du boîtier (4), avec des galets (30, 34, 36 et 37) qui assurent son guidage latéral et son guidage transversal, les axes desdits galets étant montés sur les parois du boîtier (4).

3. Dispositif suivant la revendication 2, dans lequel les galets (30) de guidage latéral sont disposés par paires, les galets d'une même paire étant placés suivant un rayon de courbure de la trajectoire d'oscillation, caractérisé en ce que les axes des galets (34, 36 et 37) de guidage transversal sont orientés suivant des rayons de courbure de ladite trajectoire.

4. Dispositif suivant la revendication 3, caractérisé en ce que chaque paire de galets (30) de guidage latéral est disposée à l'intérieur d'un évidement (31) de la barre (10).

5. Dispositif suivant la revendication 3, caractérisé en ce que les galets (34, 36 et 37) de guidage transversal sont au nombre d'au moins trois, deux de ces galets (34 et 36) étant disposés à l'intérieur d'évidements (35) de la barre (10), le troisième (37), monté entre les précédents, coopérant avec une face de ladite barre.

6. Dispositif suivant l'une quelconque des revendications précédentes, caractérisé en ce qu'il comporte une boîte à ressorts (25) articulée à sa base autour d'un axe fixe (26) et dont la partie supérieure est montée oscillante autour d'un axe (28) parallèle audit axe fixe et solidaire d'une bielle (16) reliant la barre (10) au levier de commande (9) du mouvement d'oscillation.

## Claims

1. Device for guiding the oscillating movement of a continuous casting mould in an installation, including a mould (1), a primary guiding apron (2, 3) for the cast product, the said apron comprising a set of guiding elements (2) of the said product as well as oscillating movement guiding means arranged on both sides of the mould (1), and a mould (1) oscillation control lever (9), the said device being characterized by the fact that the oscillating movement guiding means are mounted inside two sealed housings (4) which are located on both sides of the primary guiding apron (2 and 3) and individually attached to the latter, each housing (4) constituting with the guiding means it contains an easily removable structural unit.

2. Device according to claim 1, characterised by the fact that each housing (4) contains a guiding bar (10) the ends of which fluidtightly pass through the upper and lower walls of the housing (4) and are respectively connected to the mould (1) and to the oscillation control lever (9) the said bar cooperating inside the housing (4) with rollers (30, 34, 36 and 37) which guide it laterally and transversally, the pins of the said rollers being mounted on the walls of the housing (4).

3. Device according to claim 2 in which the rollers (30) guiding the bar laterally are arranged in pairs, the rollers of a same pair being placed according to a curvature radius of the oscillation trajectory, characterized by the fact that the pins of the rollers (34, 36 and 37) guiding the bar transversally are directed according to the curvature radii of the said trajectory.

4. Device according to claim 3, characterized by the fact that each pair of rollers (30) guiding the bar laterally is located inside a recess (35) of the bar (10).

5. Device according to claim 3, characterized by the fact that the rollers (34, 36 and 37) guiding the bar transversally are at least three in number, two of which (34 and 36) being located inside recesses (35) of the bar (10), the third one (37), mounted between the previous ones, cooperating with one side of the said bar.

6. Device according to anyone of the claims 1 to 5, characterized by the fact that it includes a spring box (25) swivelling on its base around a stationary pin (26) the upper part of which being oscillating around a pin (28) parallel to the said stationary pin and being integral with a rod (16) connecting the bar (10) to the oscillation control lever (9).

## Patentansprüche

1. Vorrichtung zum Führen der oszillierenden Bewegung einer Stranggiesskokille in einer Anlage, die eine Kokille (1), eine primäre Strangführung (2, 3) des Stranggutes und einen Hebel (9) zur Steuerung der Kokillenoszillationen umfasst, wobei die Strangführung aus einem Satz Elemente (2) zum Führen des Stranggutes sowie beiderseits der Kokille (1) angeordneten Mitteln zum Führen der oszillierenden Bewegung besteht, dadurch gekennzeichnet dass die Mittel zum Führen der oszillierenden Bewegung in zwei dichten Gehäusen (4) eingebaut sind, die beiderseits der primären Strangführung (2 und 3) angeordnet und separat an dieser befestigt sind, wobei jedes Gehäuse (4) zusammen mit den von ihm enthaltenen Führungsmitteln eine leicht abnehmbare strukturelle Einheit bildet.

2. Vorrichtung nach Anspruch 1, dadurch gekennzeichnet, dass jedes Gehäuse (4) eine Führungsstange (10) beinhaltet, deren Enden, die durch die obere und die untere Gehäusewand auf dichte Weise durchgehen, mit der Kokille (1) bzw. dem Hebel (9) zur Steuerung der Oszillationen verbunden ist, wobei die Stange innerhalb des Gehäuses (4) mit Rollen '(30, 34, 36 und 37) zusammenarbeitet, die ihre Seiten- und Querführung sicherstellen, und deren Achsen an den Gehäuseseitenwänden angebracht sind.

3. Vorrichtung nach Anspruch 2, bei der die Seitenführungsrollen (30) paarweise angeordnet sind, wobei die Rollen desselben Paares nach einem Biegeradius des Oszillationsbewegungsverlaufs eingebaut sind, dadurch gekennzeichnet, dass die Achsen der Querführungsrollen (34, 36 und 37) nach Biegeradien des Oszillationsbewegungsverlaufs gerichtet sind.

4. Vorrichtung nach Anspruch 3, dadurch gekennzeichnet, dass jedes Seitenführungsrollenpaar (30) in einer Aussparung (31) der Stange (10) angeordnet ist.

5. Vorrichtung nach Anspruch 3, dadurch gekennzeichnet, dass. die Querführungsrollen (34, 36 und 37) mindestens drei an der Zahl sind, wobei zwei von diesen Rollen (34 und 36) in Aussparungen (35) der Stange (10) angeordnet sind und die zwischen den beiden vorgenannten eingebaute dritte Rolle (37) mit einer Seitenfläche der Stange zusammenarbeitet.

6. Vorrichtung nach einem der vorhergehenden Ansprüche, dadurch gekennzeichnet, dass sie einen Federkasten (25) besitzt, der an seiner Basis um eine feste Achse (26) gelenkig gelagert ist, und dessen oberer Teil um eine Achse (28) oszillierend montiert ist, wobei diese Achse zur festen Achse parallel ist und an eine Pleuel (16) angeschlossen ist, das die Stange (10) mit dem Hebel (9) zur Steuerung der oszillierenden Bewegung verbindet.
